# EUROPÄISCHE PATENTSCHRIFT

(11) **EP 0 238 958 B1**
(45) Veröffentlichungstag und Bekanntmachung des Hinweises auf die Patenterteilung: **12.06.1991**
(21) Anmeldenummer: 87103737.0
(22) Anmeldetag: 14.03.1987
(51) Int. Cl.: C11D 3/32, C07C 229/06

(54) **Verfahren zur Reinigung von Tetraacetylethylendiamin**
Method for the purification of tetraacetylethylenediamine
Procédé pour l'épuration de la tétraacétyléthylènediamine

(30) Priorität: 22.03.1986 DE 3609735
(43) Veröffentlichungstag der Anmeldung: 30.09.1987
(73) Patentinhaber: Henkel Kommanditgesellschaft auf Aktien, 40191 Düsseldorf (DE)
(72) Erfinder: Köster, Klaus, Dr., D-4018 Langenfeld (DE); Carduck, Franz-Josef, Dr., D-5657 Haan (DE)

(56) Entgegenhaltungen:
- EP-A- 0 070 432
- DE-A- 2 133 458
- DE-A- 2 906 606

## Beschreibung

Die Verbindung N,N,N',N′-Tetraacetylethylendiamin, im folgenden einfacher als Tetraacetylethylendiamin oder TAED bezeichnet, hat in jüngster Zeit praktische Bedeutung als Aktivator in peroxidhaltigen Bleichflotten und Waschmitteln gewonnen. Wichtigstes Herstellungsverfahren ist die Acetylierung von N,N′-Diacetylethylendiamin (DAED) mit Hilfe von Acetanhydrid. Von diesem Verfahren, nach dem TAED im Jahre 1911 zum ersten Mal hergestellt wurde, sind inzwischen zahlreiche Varianten bekannt geworden (z. B. DE 21 33 458, DE 21 18 281, DE 30 24 694, GB 2 096 133, EP 4 919, EP 51 739 und EP 79 671).

Die Umsetzung von DAED mit Acetanhydrid, die üblicherweise bei Temperaturen zwischen 120 und 170 °C mit überschüssigem Acetanhydrid durchgeführt wird, liefert TAED in einer Gleichgewichtsreaktion, so daß die Reaktionsgemische neben dem gewünschten Endprodukt noch unumgesetztes DAED und Triacetylethylendiamin enthalten. Weiterhin bilden sich während der Reaktion dunkelfarbige Nebenprodukte unbekannter Natur. Rohes TAED, wie es aus diesen Reaktionsgemischen, beispielsweise durch Kristallisation, isoliert wird, enthält stets einen gewissen Anteil an Beiprodukten und kann in dieser Form im allgemeinen nicht direkt weiterverwendet werden, da für die meisten Anwendungsgebiete ein möglichst reines, farb- und geruchloses Produkt benötigt wird. Die Herstellung des TAED muß deshalb mit einem Reinigungsverfahren verbunden werden.

Auch zur Reinigung des TAED sind zahlreiche Vorschläge gemacht worden, die von einer einfachen Wäsche mit Acetanhydrid (DE 21 33 458, DE 21 18 281) über die Anwendung von Adsorptionsmitteln vor der Kristallisation (EP 4 919) bis hin zur fraktionierten Destillation des TAED (EP 8 369) reichen. Weiterhin ist vorgeschlagen worden (EP 70 432), das rohe TAED in einem Sus-pensionsmittel fein zu dispergieren und nach längerer Verweilzeit wieder zu isolieren. Keines dieser Reinigungsverfahren ist jedoch frei von Nachteilen, seien es geringe Wirksamkeit oder Produktverluste oder aber hoher Energie- und/oder Geräteaufwand.

Es bestand daher nach wie vor die Aufgabe, ein einfaches und wirksames Reinigungsverfahren für TAED zu entwickeln. Insbesondere bestand die Aufgabe, ein solches Reinigungsverfahren zu entwickeln, das ein TAED in der für den Einsatz in Waschmitteln geeigneten Reinheit liefert.

Diese Aufgabe wird erfingungsgemäß gelöst durch ein Reinigungsverfahren, das darin besteht, das rohe, kristalline TAED zunächst (a) mit Essigsäure zu waschen, dann (b) mit Wasser zu waschen und schließlich (c) zu trocknen. Vorzugsweise wird auch zwischen den beiden Waschschritten eine partielle Trocknung vorgenommen. In besonders bevorzugten Verfahrensvarianten werden mehrere aufeinanderfolgende Teilschritte in derselben Apparatur durchgeführt und/oder die Trocknung in einem oder beiden Trocknungsschritten mit Hilfe von Gasen, vorzugsweise Luft, erreicht, die durch das Produkt geblasen werden.

Das erfindungsgemäße Verfahren erlaubt es überraschenderweise, ohne wesentliche Verluste an Wertstoffen mit äußerst geringen Mengen an Waschflüssigkeiten ein farbloses und geruchsloses Produkt zu gewinnen. Der Bedarf an Zeit, Energie und Geräten ist ebenfalls gering, so daß das Verfahren trotz der Notwendigkeit von drei bzw. vier Einzelschritten eine schnellere und kostengünstigere Reinigung ermöglicht als andere Verfahren gleicher Wirksamkeit.

Das erfindungsgemäße Reinigungsverfahren ist nicht an ein bestimmtes Herstellungsverfahren des TAED gebunden. In besonders vorteilhafter Weise wird es aber nach solchen Herstellungsverfahren, bei denen Essigsäure ein Bestandteil der Reaktionsmischung ist, angewendet, weil dann die erste Waschflüssigkeit ohne weiteres zusammen mit den Mutterlaugen der Reaktion aufgearbeitet und ggf. zurückgeführt werden kann. Vorzugsweise schließt sich deshalb das erfindungsgemäße Reinigungsverfahren an ein Herstellungsverfahren an, bei dem TAED durch Acetylierung mittels Acetanhydrid gewonnen wird.

Die einzelnen Stufen des erfindungsgemäßen Reinigungsverfahrens können einzeln in getrennten Apparaturen, wie sie an sich für Filtrations-, Wasch- und Trockenprozesse bekannt sind, ausgeführt werden. Vorzugsweise werden aber mehrere, insbesondere alle Schritte in derselben Apparatur durchgeführt. Beispiele für Geräte, in denen sowohl Waschoperationen als auch die Trocknung durchgeführt werden können, sind Einschichtenfilter, wie Drucknutschen und Filtertrockner, Bandfilter und Trommelfilter.

Von diesen werden wiederum die Druckdrehfilter bevorzugt, die es gestatten, kontinuierlich in mehreren aufeinanderfolgenden Arbeitssegmenten nicht nur alle Stufen des erfindungsgemäßen Reinigungsverfahrens auszuführen, sondern auf denen auch der vorhergehende letzte Schritt des Herstellungsverfahrens, das Abfiltrieren des kristallinen TAED, vorgenommen werden kann.

Die Ausgestaltung der einzelnen Stufen des Reinigungsverfahrens richtet sich sowohl nach der Qualität des rohen TAED als auch nach der gewünschten Qualität des gereinigten Materials. An beide Gegebenheiten läßt sich das erfindungsgemäße Verfahren in weiten Grenzen anpassen.

Der erste Waschgang (a) wird vorzugsweise bei Temperaturen zwischen 17 und 30 °C, gegebenenfalls aber auch, durch Verwendung von warmem TAED und/oder erwärmter Essigsäure, bei erhöhten Temperaturen, vorzugsweise aber nicht über 50 °C durchgeführt. Die Einsatzmengen an Esssigsäure, die gegebenenfalls auch kleine Mengen an Wasser enthalten kann, liegen vorzugsweise bei 0,2 bis 2 l, insbesondere zwischen 0,5 bis 1,2 l pro kg TAED (gerechnet als Reinsubstanz). Die Wäsche kann durch Aufschlämmen und Bewegen des TAED in der Essigsäure unterstützt werden, wird vorzugsweise aber am mehr oder weniger unbewegten Filterkuchen des TAED vorgenommen. Die Kontaktzeiten von der Zugabe der Essigsäure bis zum Ende des Abfiltrierens, beziehungsweise die Durchströmzeiten, liegen zwischen etwa 0,001 und 6, vorzugsweise zwischen 0,01 und 2 Sekunden.

Der Trocknungsschritt, der in der bevorzugten Ausführungsform des Verfahrens auf die Essigsäurewäsche folgt, wird vorzugsweise auf dem Filter, das für den vorangegangenen Schritt benutzt wurde, ausgeführt. Wenn diese Trocknung auch in üblicher Weise unter Vakuum gegebenenfalls unter Erwärmen erreicht werden kann, so hat es sich doch als vorteilhafter erwiesen, zur Trocknung inerte Gase, wie Stickstoff oder Kohlendioxid, vorzugsweise aber Luft unter Druck durch das Produkt zu blasen. Eine Bewegung des Produktes während dieses Vorganges kann nützlich sein, ist aber nicht notwendig. Gasmengen von 0,05 bis 2 m³, vorzugsweise 0,1 bis 1 m³ pro kg TAED reichen im allgemeinen für die erfindungsgemäß geforderte partielle Trocknung aus. Die Eintrittstemperaturen der Gase liegen vorzugsweise bei 10 bis 100 °C, insbesondere zwischen 15 und 70 °C.

Der zweite Waschgang (b) wird mit Wasser von vorzugsweise 5 -50 °C, insbesondere 10 - 30 °C durchgeführt und kann ebenfalls durch Aufschlämmen und Bewegen des TAED im Wasser unterstützt werden. Vorzugsweise wird aber auch hier die Waschflüssigkeit durch den unbewegten Filterkuchen geleitet. Die Mengen an Waschwasser liegen vorzugsweise zwischen 0,5 und 8 l, insbesondere zwischen 1 und 5 l pro kg TAED. Sie richten sich in erster Linie, ebensowie die Kontakt- bzw. Durchströmzeiten, die vorzugsweise zwischen etwa 0,001 und 6 Sekunden, insbesondere zwischen 0,01 und 2 Sekunden liegen, nach dem Essigsäuregehalt des TAED.

Der abschließende Trocknungsschritt (c) wird im allgemeinen in ähnlicher Weise durchgeführt wie der Trocknungsschritt nach der Wäsche mit Essigsäure. Die Bedingungen werden so gewählt, daß in Kombination mit dem vorausgegangenen Waschprozeß die Essigsäure soweit wie gefordert, vorzugsweise bis zur Geruchslosigkeit des Produktes, entfernt wird und der Wassergehalt des Materials der vorgegebenen Spezifikation entspricht. Vorzugsweise wird auch in diesem Trocknungsschritt mit Hilfe von Gasen, insbesondere Luft, getrocknet, die mit Temperaturen von vorzugsweise 10 bis 100 °C, insbesondere zwischen 15 und 70 °C durch das feuchte Material geblasen werden. Die benötigten Gasmengen liegen wie im ersten Trocknungsschritt vorzugsweise zwischen 0,05 bis 2 m³, insbesondere zwischen 0,1 und 1 m³ pro kg TAED.

Das erfindungsgemäße Reinigungsverfahren erlaubt es, das anfallende TAED direkt der weiteren Verwendung, insbesondere in Wasch-, Bleich- und Desinfektionsmitteln zuzuführen. In der Regel wird das feinkristalline TAED jedoch, um die Lagerstabilität in Gegenwart alkalischer Materialien zu erhöhen, zunächst in einem Agglomerationsprozeß, beispielsweise nach DE 30 11 998 in ein Granulat übergeführt. Die bei diesem Prozeß notwendige Wassermenge kann durch geeignete Führung der Stufen b und c des erfindungsgemäßen Reinigungsverfahrens ohne weiteres bereits dem gereinigten TAED mitgegeben werden.

### Beispiel 1

In einem Rührkessel mit Rückflußkühler und Bodenablaß wurden 360 kg Diacetylethylendiamin mit 1275 kg Acetanhydrid 3 Stunden auf Rückflußtemperatur erhitzt. Die entstandene braune Lösung wurde unter Rühren rasch auf etwa 30 °C abgekühlt, wobei TAED in kristalliner Form ausfiel. Die Kristallsuspension wurde auf ein Druckdrehfilter mit sechs Segmenten abgelassen, auf dem kontinuierlich nacheinander folgende Prozesse abliefen (Angaben bezogen auf 1 kg TAED-Reinsubstanz):
- Weitgehende Abtrennung der Mutterlauge,
- Waschen des rohen TAED mit 0,8 l Essigsäure (Wassergehalt 0,6 Gew.-%, Temperatur 25 °C, Druck 0,8 - 1 bar) bei einer Kontaktzeit von ca. 0,05 sec,
- Durchblasen von 0,2 m³ Luft (Temperatur 20 °C, Druck 1,5 bar), die über einen Flüssigkeitsabscheider recyclisiert wurde,
- Waschen mit 1,8 l Wasser (Temperatur 15 °C, Druck 1 bar) bei einer Kontaktzeit von ca. 0,05 sec,
- Durchblasen von 0,3 m³ Luft (Temperatur 20 °C, Druck 1,8 bar),
- Mechanisches Austragen des Endproduktes.

Insgesamt fielen 364 kg eines farb- und geruchlosen TAED an. Der Wassergehalt lag bei 5,4 Gew.-%, bezogen auf Trockenmasse, die ihrerseits einen TAED-Gehalt von 99,4 % aufwies. Das so gereinigte TAED eignete sich für den Einsatz in Waschmitteln und konnte ohne weiteres in einen Granulationsprozeß eingebracht werden. Die Verluste an Essigsäure, die mit dem Waschwasser ausgetragen wurde, waren gering (Essigsäuregehalt des Waschwassers 4 %).

### Beispiel 2

Es wurde ebenso verfahren, wie im Beispiel 1, doch wurde auf das Zwischentrocknen nach der Essigsäurewäsche verzichtet. Um ein geruchsfreies Produkt zu erhalten, mußte der Filterkuchen mit 5 l Wasser pro kg TAED gewaschen werden. Die Essigsäureverluste, die durch Abgang mit dem Waschwasser entstanden, waren dabei drei mal so hoch wie in Beispiel 1. Im übrigen eignete sich das gereinigte TAED aber ebenso gut für den Einsatz in Waschmitteln wie das in Beispiel 1 erhaltene.

### Beispiel 3

Die Ausführung dieses Beispiels entsprach ebenfalls Beispiel 1, doch wurde in der ersten Waschstufe Acetanhydrid anstelle von Essigsäure als Waschflüssigkeit verwendet. Trotz Erhöhung der Wassermenge im folgenden Waschprozeß auf über 8 l pro kg TAED enthielt das Endprodukt mehr als 1 % Essigsäure, so daß es nicht für den Einsatz in Waschmitteln geeignet war. Zur Entfernung der Essigsäure mußte das TAED einem weiteren, intensiven Trocknungsprozeß unterworfen werden.

## Patentansprüche

1. Verfahren zur Reinigung von kristallinem N,N,N′,N′-Tetraacetylethylendiamin (TAED), gekennzeichnet durch folgende Verfahrensschritte:
a) Wäsche mit Essigsäure
b) Wäsche mit Wasser
c) Trocknung.

2. Verfahren nach Anspruch 1, bei dem zwischen den Verfahrensschritten a und b eine partielle Trocknung vorgenommen wird.

3. Verfahren nach einem der Ansprüche 1 oder 2, bei dem einer oder beide Trocknungsschritte darin bestehen, Gase durch das feuchte Produkt zu blasen.

4. Verfahren nach Anspruch 3, bei dem als Gas Luft verwendet wird.

5. Verfahren nach einem der Ansprüche 1 bis 4, bei dem mehrere aufeinander folgende Schritte in derselben Apparatur durchgeführt werden.

6. Verfahren nach Anspruch 5, bei dem alle Verfahrensschritte kontinuierlich in einem Druckdrehfilter ausgeführt werden.

7. Verfahren nach einem der Ansprüche 1 bis 6, bei dem pro kg TAED 0,2 - 2 l Essigsäure als Waschflüssigkeit verwendet werden.

8. Verfahren nach einem der Ansprüche 1 bis 7, bei dem pro kg TAED 0,5 - 8 l Wasser als Waschflüssigkeit verwendet werden.

9. Verfahren nach einem der Ansprüche 1 bis 8, bei dem zur Trocknung 0,05 bis 2 m³ Luft mit einer Eintrittstemperatur von 10 bis 100 °C verwendet werden.

10. Verwendung eines nach einem der Verfahren gemäß Ansprüchen 1 bis 9 gereinigten TAED in Wasch-, Bleich- oder Desinfektionsmitteln.

## Claims

1. A process for the purification of crystalline N,N,N', N'-tetraacetyl ethylenediamine (TAED), characterized by the following process steps:
a) washing with acetic acid
b) washing with water
c) drying.

2. A process as claimed in claim 1, in which partial drying is carried out between process steps a and b.

3. A process as claimed in claim 1 or 2, in which one or both drying steps comprise(s) blowing gases through the moist product.

4. A process as claimed in claim 3, in which air is used as the gas.

5. A process as claimed in any of claims 1 to 4, in which several successive steps are carried out in the same apparatus.

6. A process as claimed in claim 5, in which all the process steps are carried out continuously in a rotary pressure filter.

7. A process as claimed in any of claims 1 to 6, in which 0.2 to 2 l acetic acid is used as the washing liquid per kg TAED.

8. A process as claimed in any of claims 1 to 7, in which 0.5 to 8 l water is used as the washing liquid per kg TAED.

9. A process as claimed in any of claims 1 to 8, in which 0.05 to 2 m³ air having an entry temperature of 10 to 100°C is used for drying.

10. The use of a TAED purified by the process claimed in claims 1 to 9 in detergents, bleaches or disinfectants.

## Revendications

1. Procédé de purification de la N,N,N'N'-tétraacétyléthylènediamine (TAED), caractérisé par les étapes suivantes :
(a) lavage à l'acide acétique
(b) lavage à l'eau
(c) séchage

2. Procédé selon la revendication 1, dans lequel entre les étapes a et b du procédé l'on procède à un séchage partiel.

3. Procédé selon l'une des revendications 1 ou 2, dans lequel une ou les deux étapes de séchage consistent à souffler des gaz à travers le produit humide.

4. Procédé selon la revendication 3, dans lequel le gaz utilisé est de l'air.

5. Procédé selon l'une des revendications 1 à 4, dans lequel plusieurs étapes successives s'effectuent dans le même appareillage.

6. Procédé selon la revendication 5, dans lequel toutes les étapes du procédé s'effectuent en continu dans un filtre rotatif à pression.

7. Procédé selon l'une des revendications 1 à 6, dans lequel l'on utilise 0,2 - 2 l d'acide acétique par kg de TAED comme fluide de lavage.

8. Procédé selon l'une des revendications 1 à 7, dans lequel l'on utilise 0,5 - 8 l d'eau par kg de TAED comme fluide de lavage.

9. Procédé selon l'une des revendications 1 à 8, dans lequel pour le séchage l'on utilise 0,05 à 2 m³ d'air avec une température d'admission de 10 à 100°C.

10. Mise en oeuvre de TAED purifiée selon un des procédés correspondant aux revendications 1 à 9 dans des produits lessiviels, de blanchiment ou de désinfection.
